# EUROPÄISCHE PATENTSCHRIFT

(11) **EP 0 128 266 B1**
(45) Veröffentlichungstag und Bekanntmachung des Hinweises auf die Patenterteilung: **17.12.1986**
(21) Anmeldenummer: 84101807.0
(22) Anmeldetag: 21.02.1984
(51) Int. Cl.: B27L 11/02

(54) **Verfahren zur Herstellung von partikuliertem Material, insbesondere Flachspänen sowie Vorrichtung zur Durchführung des Verfahrens**
Method and apparatus for chipping precomminuted wood into flake shavings
Procédé et dispositif pour réduire en copeaux le bois coupé

(30) Priorität: 17.03.1983 DE 3309517
(43) Veröffentlichungstag der Anmeldung: 19.12.1984
(73) Patentinhaber: Inter-Wood-Maschinen GmbH & Co. KG, D-86983 Lechbruck (DE)
(72) Erfinder: Schäfer, Karl, D-8923 Lechbruck am See (DE); Stein, Heinz, D-4750 Unna-Hemmerde (DE)
(74) Vertreter: Haft, von Puttkamer, Berngruber, Czybulka

## Beschreibung

Gemäß de DE-OS 26 28 773 ist ein Hackschnitzelzerspaner der gattungsgemäßen Art zur Zerkleinerung von Hackschnitzeln bekanntgeworden. Hierbei wird ein feststehender, zylindrischer Messerring an seinem Innenmantel in gleichmäßigen Abständen mit auswechselbare Messern bestückt. Im Messerring rotiert ein Hackschnitzelförderwerk mit Luftschaufeln und verstellbaren Gegenmessern. Durch die Wirkung des von den Luftschaufeln angesogenen Luftstroms und die Zentrifugalkraft werden die Hackschnitzel weitgehend faserparallel so vor die Messerschneiden geschoben, daß sie in Faserrichtung in dünne Späne aufgeteilt werden.

Bei dem bekannten Hackschnitzelzerspaner ist nachteilig, daß seine Messer nach jeder Standzeit zeitraubend ausgebaut, nachgeschliffen und anschließend wiender eingebaut werden müssen. Selbst wenn man - wie in der DE-aS 26 28 773 vorgesehen - zum Ende einer Standzeit den kompletten Messerring ausbaut und durch einen Messerring mit seharren Messern ersetzt, entbindet dies nicht von der Notwendigkeit, alle stumpfen Messer außerhalb des Hackschnitzelzerspaners gegen scharfe Messer auszutauschen.

Der Erfindung liegt somit die Aufgabe zugrunde, ein Verfahren und eine Vorrichtung der eingangs genannten Art aufzuzeigen, womit ein unterbrechungsloser Betrieb über möglichst lange Zeit gewährleistet ist.

Die Erfindung löst diese Aufgabe durch ein Verfahren, bei dem die jeweils im Einsatz befindlichen abgenutzten Messer währen des Betriebs kontinuierlich oder taktweise gegen scharfe Messer ausgetauscht werden. Vorzugsweise erfolgt der Vorschub der Messer zeitund/oder energieverbrauchsabhängig.

Die zur Durchführung des Verfahrens eingesetzte Vorrichtung ist dadurch gekennzeichnet, daß in Längsrichtung des Messerrings ein oder mehrere Magazine zur Aufnahme der Messer angeordnet sind und daß jeweils eine Einschub- bzw Durchzienvorichtung zum Zuführen der Messer zu den Klemmplatten vorgesehen. Falls es sich bei den Messern um Bandstahlmesser handelt, kann jedes Bandstahlmesser von Rollen abgespult seinen Klemmplatten in endlosen Längen zugeführt werden, wobei es entnahmeseitig auf eine weitere Rolle aufgespult wird. Der Vorschub der Messer bzw. Bandstahlmesser kann dadurch erleichtert werden, daß die Messer beidseits ihrer Längsachse eingepreßte Vertiefungen oder Perforationen erhalten, in die ein entsprechender Vorschubmechanismus eingreift.

Bei einer anderen Ausführungsform finden derartige Schneidenlängen in Magazinen aufgestapelt Aufnahme. Dabei kann das Magazin verfahrbar so angeordnet werden, daß alle Messer nacheinander ihrer jeweiligen Klemmplatten zugeführt werden. Schließlich kann bei stationärem Universalmagazin der Messerring in an sich bekannter Weise drehbar gelagert werden, um so die Beschickung mit neuen Messern zu ermöglichen.

Die besonderen Vorteile des erfindungsgemäßen Verfahrens ergeben sich dadurch, daß infolge der kontinuierlich oder taktweise zugeführten Messer der bisher notwendige mit entsprechendem Produktionsausfall verbundene Messerwechsel entfällt.

Außerdem erlaubt es dieses Verfahren, partikuliertes Material stets gleichbleibender Qualität bei vorwählbarer Partikelgröße zu erzeugen, indem die Faktoren Partikelqualität und Energieverbrauch in eine den wirtschaftlichen und technologischen Anforderungen entsprechende konstante Relation gebracht werden.

Bei der Herstellung von Flachspänen in einem Hackschnitzeizerspaner kann auch billiges Holz zu Spänen vorgegebener Länge und konstanter Qualität zerspant werden. Spanqualität und Energieverbrauch stehen hier in einem besonders günstigen Verhältnis zueinander.

Nachstehend ist die Erfindung anhand von Zeichnungen näher erläutert. Es zeigen:
Fig. 1 einen Querschnitt durch der Hackschnitzelzerspaner, senkrecht zur Drehachse des Hackschnitzelförderwerks,
Fig. 2 einen vergrößerten Quersnitt eines Messerringsegments, senkrecht zur Drehachse des Hackscnitzelförderwerks, mit einer Messerklemmvorrichtung.
Fig. 3 einen Lngsschnitt durch den Hackschnitzelzerspaner, parallel zur Drehachse des Hackschnitzelförderwerks mit jewils nur einer beschichseitig bzw. entnahmeseitig angeordneten Bandstahlrolle.
Fig. 4 einen Längsschnitt durch den Hachschnitzelzerspaner, parallel zur Drehachse des Hackschnitzelförderwerkd im Bereich der beschichungsbzw. entnahmeseitig installierten Magazine mit Einschub- und Durchzeihvorrichtung,
Fig. 5 das Bandstahlmesser mit eingepressten Vertiefungen bzw. perforationen in Draufsicht.

Der Hackschnitzelzerspaner 3 besteht aus einem feststehenden, zylindrischen Messerring 4 mit einem Hackscnitzelförderwerk 5, das mit Gegenmessern 6 bestückt ist, die in ihren Schuenkachsen 23 beweglich aufgehängt werden. Der Messerring 4 ist an seinem Innenmantel in symetrischen Abständen mit Messerklemmvorrichtungen D bestückt, die im wesentlichen jeweils aus den beiden Klemmplatten 80 und 8b bestehen. Die Klemmplatte 8a wird durch eine Zugfeder 22 gehalten. Die Bandstahlmesser 1 weisen eine Zentriernut 20 auf, in die Federn 21 eingreifen, die austauschbar in der Klemmplatte 8a, die ihrerseits als austauschbares Verschleißteil ausgebildet ist, Aufnahme finden. Zwischen der Klemmplatte 8b und der ihr gegenüberliegenden Verschleißippe 8c besteht ein Spalt zum Durchtritt der abgespanten Flachspäne. Die Bandstahlmesser 1 können mit Ritzern 12 versehen werden. Sie erhalten ferner beidseits ihrer Längsachse 13 Vertiefungen oder Perforationen 14, in die eine entsprechend ausgebildete Einschub- bzw. Durchzichvorrichtung 19 eingreift. Die Bandstahlmesser 1 werden der Einschub- bzw. Durchzievorrichtung 19 von einer Rolle 15 aus zugeführt und entnahmeseitig auf eine Rolle 16 aufgewickelt. Hierbei werden sie zwischen den Klemmplatten 8a und 8b Festgespannt.

Alternativ können die Bandstahlmesser 1 den Klemmplatten 8a und 8b in Längen zugeführt werden, die dem Einfachen, einem Bruchteil oder dem Mehrfachen eines im Einsatz befindlichen Schneidenab-Schnitts 2 enstprechen. Dabei finden die Schneidenabschnitte 2 in Magazinen 17 gestapelt Aufnahme, aus denen sie über die Einschub- bzw. Durchziehvorrichtungen 19 den jeweiligen Klemmplatten 8a und 8b zugeführt werden. Das Magazin 17 kann auch verfahrbar so angeordnet werden, daß die Bandstahlmesser 1 nacheinander ihren jeweiligen Klemmplatten 8a und 8b zugeführt werden. Bei stationären Anordnung des Magazins 17 kann de Messerring 4 in an sich bekannter Weise drehbar gelagert und taktweise in eine Position gebracht werden, aus der die Beschickung mit neuen Bandstahlmessern 1 erfolgt.

### Bezugszeichen

1 Bandstahlmesser
2 Schneidenabschnitt
3 Hackschnitzelzerspaner
4 Messerring
5 Hackschnitzelförderwerk
6 Gegenmesser
8 Messerklemmvorrichtung
8a Klemmplatte
8b Klemmplatte
8c Verschleißlippe
12 Ritzer
13 Längsachse
14 Vertiefungen odcr Perforationen
15 Rolle
16 Rolle
17 Magazin
19 Einschub- bzw. durchziehvonrichtung
20 Zentriernut
21 Federn
22 Zugreder
23 Schwenkachse

## Patentansprüche

1. Verfahren zur Herstellung von partikuliertem Material in einem Desintegrator, insbesondere von Flachspänen in einem Hackschnitzelzerspaner (3), wobei der Desintegrator bzw. Hackschnitzeizerspaner mit Messern (1) ausgerüstet ist, dadurch gekennzeichnet, daß die jeweils im Einsatz befindlichen abgenutzten Messer (1) während des Betriebes kontinuierlich oder taktweise gegen scharfe Messer (1) ausgetauscht werden.

2. Verfahren nach Anspruch 1, dadurch gekennzeichnet, daß der Vorschub der Messer (1) zeit- und/oder energieverbrauchsabhängig erfolgt.

3. Vorrichtung zur Durchführunq des Verfahrens nach Anspruch mit einem Desintegrator bzw. Hackschnitzelzerspaner (3), der einen feststehenden zylindrischcn Messerring (4) mit Messern (1) und ein rotierendes Förderwerk (5) mit Schlagelementen (6) aufweist, die das zu partikulierende Material gegen die Schneiden der Messer (1) schleudern, wobei am Innenmantel des Messerrings (4) in symmetrischen Abständen Messerklemmvorrichtungen (8), bestehend aus jeweils zwei Klemmplatten (8a, 8b) , angeordnet sind, dadurch gekennzeichnet, daß in Längsrichtung des Messerrings (4) ein oder mehrere Magazine (17) zur Aufnahme der Messer (1) angeordnet sind und daß jeweils eine Einschub-bzw. Durch zeihvorrichtung (19( zum Zuführen der Messer (1) zu den Klemmplatten (8a, 8b) vorgesehen ist.

4. Vorrichtung nach Anspruch 3, dadurch gekennzeichnet, daß das Messer (1) beidseits seiner Längsachse (13) Vertiefungen oder Perforationen (14) aufweist.

5. Vorrichtung nach Anspruch 3 oder 4, dadurch gekennzeichnet, daß die Messer (7) durch Bandstahlmesser gebildet werden.

6. Vorrichtung nach Anspruch 5, dadurch gekennzeichnet, daß das Magazin (17) beschick-und entnahmesgitig jeweils eine Rolle (15, 16) aufweist, von der das Bandstahlmesser (1) ab- bzw. aufgespult wird.

7. Vorrichtung nach einem der Ansprüche 3 bis 6, dadurch gekennzeichnet, daß die Messer (1) beschickseitig in dem Magazin (17) gestapelt sind.

8. Vorrichtung nach Anspruch 7, dadurch gekennzeichnet, daß das Magazin (17) verfahrbar angeordnet ist, um die Messer (1) nacheinander den Klemmplatten (8a, 8b) zuzuführen.

9. Vorrichtung nach Anspruch 7, dadurch gekennzeichnet, daß das Magazin (17) stationär angeordnet ist, während der Messerring (4) in an sich bekannter Weise drehbar gelagert ist.

## Claims

1. Method for the manufacture of particulated material in a disintegrator, particularly of flakes in a chip cutter (3), the desintegrator or chip cutter (3), respectively, being equipped with knives (1), characterized in that the worn knives (1) which are in use are exchanged continuously or periodically, during operation for sharp knives (1).

2. Method according to claim 1, characterized in that the feed-in of the knives (1) occurs in dependence on time and/or the energy consumption.

3. An apparatus for performing the method of claim 1, comprising a desintegrator or chip cutter (3), respectively, having a stationary cylindrical knife-ring (4) with knives (11) and a rotating conveying mechanism (5) having striking elements (6) which throw the material to be particulated against the blades of the knives (1), knife-clamping devices (8) being arranged at symmetrical distances on the inner periphery of the knife-ring (4), each knife clamping devices (8) comprising two clamping plates (8a, 8b), characterized in that one or more magazines (17) are arranged in longitudinal direction of the knife-ring (4) for receiving the knives (1) and that a feed-in or pull-through mechanism (19), respectively, for feeding the knives (1) to the clamping plates (8a, 8b) is provided.

4. Apparatus according to claim 3, characterized in that the knife (1). has recesses or perforations (14) on both sides of its longitudinal axis.

5. Apparatus according to claim 3 or 4, characterized in that knives (1) are formed by strip-steel knives.

6. Apparatus according to claim 5, characterized inthat the magazine (17) has one roller (15, 16) each on the input side and on the output side, from which and onto which respectively the strip-steel knife (1) is wound off or is wound respectively.

7. Apparatus according to claim 3, characterized in that the knives are stacked on the input side in a magazine (17).

8. Apparatus according to claim 7, characterized in that the magazine (17) is arranged movably in order to successively feed the knives (1) one after the other to the clamping plates (8a, 8b).

9. Apparatus according to claim 7, characterized in that the magazine (17) is arranged stationarily, while the knife-ring (4) is supported rotatably in a conventional manner.

## Revendications

1. Procédé de fabrication de matériel en copeaux dans un désintégrateur, notamment de copeaux plats dans une fragmenteuse de copeaux (3), le désintégrateur ou la fragmenteuse de copeaux étant équipé de couteaux (1 ), caractérisé en ce que les couteaux (1) usés en service sont remplacés, pendant le fonctionnement et de façon continue ou intermittante, par des couteaux (1) affilés.

2. Procédé selon la revendication 1, caractérisé en ce que l'avance des couteaux (1) s'effectue en fonction du temps et/ou de la consommation d'énergie.

3. Dispositif pour la mise en oeuvre du procédé selon la revendication 1 à l'aide d'un désintégrateur ou d'une fragmenteuse de copeaux (3) présentant un anneau porte-couteaux cylindrique fixe (4) muni de couteaux (1) et un dispositif transporteur tournant (5) muni de contre-couteaux (6), ceux-ci lançant le matériel à fragmenter contre les tranchants des couteaux (1), des dispositifs de blocage de couteau (8) formés chacun de deux plaques de blocage (8a, 8b) étant disposés à la surface latérale intérieure de l'anneau porte-couteaux (4), à des espacements symétriques, caractérisé en ce que l'un ou plusieurs magasins (17) en fonction de logement des couteaux (1) sont disposés dans le sens longitudinal de l'anneau porte-couteaux (4), et qu'un dispositif de poussée ou de traction (19) est chaque fois prévu pour amener les couteaux (1) aux plaques de blocage (8a, 8b).

4. Dispositif selon la revendication 3, caractérisé en ce que le couteau (1) présente, de part et d'autre de son axe longitudinal (13), des creux ou perforations (14).

5. Dispositif selon la revendication 3 ou 4, caractérisé en ce que les couteaux (1) sont des couteaux en feuillard d'acier.

6. Dispositif selon la revendication 5, caractérisé en ce que le magasin (17) présente des bobines (15, 16) dont une du côté d'alimentation et l'autre du côté de retrait, le couteau en feuillard d'acier (1) se déroulant et s'enroulant respectivement de et sur ces bobines.

7. Dispositif selon une des revendications 3 à 6, caractérisé en ce que les couteaux (1) sont empilés dans le magasin (17), du côté d'alimentation.

8. Dispositif selon la revendication 7, caractérisé en ce que le magasin (17) est disposé de façon mobile pour amener successivement les couteaux (1) aux plaques de blocage (8a, 8b).

9. Dispositif selon la revendication 7, caractérisé en ce que le magasin (17) est disposé de façon stationnaire, l'anneau porte-couteaux (4) étant monté de manière rotative, en elle-même connue.
